# EUROPÄISCHE PATENTSCHRIFT

(11) **EP 0 307 739 B1**
(45) Veröffentlichungstag und Bekanntmachung des Hinweises auf die Patenterteilung: **11.11.1992**
(21) Anmeldenummer: 88114398.6
(22) Anmeldetag: 03.09.1988
(51) Int. Cl.: F02M 37/00, F02M 55/00

(54) **Entlüftungsvorrichtung für eine Kraftstoffanlage von Brennkraftmaschinen**
Deaerator for fuel installation in internal combustion engines
Désaérateur pour une installation de carburant des moteurs à combustion interne

(30) Priorität: 17.09.1987 DE 3731206
(43) Veröffentlichungstag der Anmeldung: 22.03.1989
(73) Patentinhaber: DAIMLER-BENZ AKTIENGESELLSCHAFT, 70327 Stuttgart (DE)
(72) Erfinder: Siebels, Karl-H., D-7000 Stuttgart 60 (DE)

(56) Entgegenhaltungen:
- DE-A- 2 952 016
- DE-U- 1 979 410
- DE-U- 8 522 528
- GB-A- 2 157 803
- US-A- 4 079 717

## Beschreibung

Die Erfindung bezieht sich auf eine Entlüftungsvorrichtung in einer Kraftstoffanlage für luftverdichtende Einspritzbrennkraftmaschinen, nach den im Oberbegriff des Patentanspruchs 1 angegebenen Merkmalen.

Aus der DE 29 52 016 A1 ist eine derartige Kraftstoffanlage bekannt, bei der in der die Vorlauf- mit der Rücklaufleitung verbindenden Leitung ein entgegen der Rückströmung schließendes Rückschlagventil mit einem federbelasteten Schließglied angeordnet ist. Durch dieses Rückschlagventil wird beim Wiederauffüllen eines leergefahrenen Kraftstoffbehälters verhindert, daß hieraus verdrängte Luft bzw. Gase über die Rücklaufleitung in den Kraftstoffilter und in die Vorlaufleitung gelangen können. Außerdem kann bei Kraftstofförderung mitgeführte Luft über das Rückschlagventil in die Rücklaufleitung abgeführt werden.

Bei dieser bekannten Ausführung ergibt sich ebenso wie bei derjenigen nach der DE 85 22 528 U1 jedoch der Nachteil, daß bei der Kraftstofförderung neben der Luft auch Kraftstoff über das Rückschlagventil abgeführt wird. Die Folge ist eine Verminderung des Förderdrucks und somit eine Beeinträchtigung des störungsfreien Betriebes der Einspritzpumpe.

Der Erfindung liegt die Aufgabe zugrunde, die eingangs beschriebene Entlüftungsvorrichtung mit einfachen Mitteln dahingehend zu verbessern, daß unter Beibehaltung der einwandfreien Funktion des Rückschlagventiles bei Stillstand der Brennkraftmaschine auch eine dauerhaft wirkende Entlüftung ohne gleichzeitigen Kraftstoffübertritt während des Betriebes der Brennkraftmaschine sichergestellt ist.

Zur Lösung der Aufgabe dienen die im Kennzeichen des Patentanspruchs 1 angegebenen Merkmale.

Durch die erfindungsgemäßen Maßnahmen ergibt sich eine ventilartige Funktion. Sobald die Förderpumpe pumpt, baut sich in der Vorlaufleitung ein Druck auf, der das Schließglied vom eingangsseitigen Ventilsitz abhebt, derart, daß bereits im Kraftstoffsystem befindliche Luft aufgrund des geringen Strömungswiderstandes dieses Schließglied ungehindert umströmend sehr schnell in den angeschlossenen Rücklauf und somit in den Tank entweicht. Bevor Kraftstoff übertreten kann, wird aufgrund des höheren Strömungswiderstandes zum Schließglied dieses weiter angehoben und weitgehend dichtend gegen den ausgangsseitigen Ventilsitz gepreßt. Die im normalen Fahrbetrieb aus dem Kraftstoff kontinuierlich austretenden, im Filteroberteil gesammelten Gase können in dieser Stellung des Schließgliedes weiterhin entweichen, ohne daß nennenswerte Kraftstoffmengen durchtreten. Sobald die Kraftstoffanlage drucklos ist, kommt das Schließglied durch die Schwerkraft auf dem gegenüberliegenden Ventilsitz zur Anlage und bewirkt eine Abdichtung in Gegenrichtung, so daß die vorherige Verbindung zwischen Vorlauf- und Rücklaufleitung zuverlässig unterbrochen und die Rückströmung unterbunden ist.

Aus der US-A-4 079 717 ist eine Kraftstoffanlage mit einem Rückschlagventil bekannt, das in einer von der Vorlaufleitung zwischen einem Druckhalteventil und einer Kraftstoffeinspritzdüse abzweigenden Rücklaufleitung angeordnet ist und mit seinem Schließglied einerseits bei druckloser Kraftstoffanlage eine Rückströmung von der Rücklauf- in die Vorlaufleitung verhindert und andererseits bei Kraftstofförderung anfangs mitgeführte Luft in die Rücklaufleitung abführt und dann im normalen Fahrbetrieb die Verbindung zwischen der Vorlauf- und Rücklaufleitung gänzlich unterbricht.

Eine dauerhaft wirkende Entlüftung während des Betriebes der Brennkraftmaschine ist bei dieser Ausführung nicht möglich, da das Schließglied gegen den ausgangsseitigen Ventilsitz abdichtend anliegt und somit bei Fahrzeugerschütterungen auftretende Gase bis zur Einspritzdüse mitgeführt werden.

In dem Unteranspruch ist noch eine förderliche Weiterbildung der Erfindung beansprucht.

Die Erfindung wird an zwei Ausführungsbeispielen näher erläutert. Es zeigen
- Fig. 1: eine Kraftstoffanlage mit integrierter Entlüftungsvorrichtung als doppeltwirkendes Umschaltventil
- Fig. 2: in vergrößertem Maßstab dieses Umschaltventil und
- Fig. 3: das Umschaltventil mit federbelastetem Schließglied.

Eine mit 1 bezeichnete Kraftstoffanlage für eine luftverdichtende Einspritzbrennkraftmaschine 2 enthält eine Entlüftungsvorrichtung, die als doppeltwirkendes Umschaltventil 3 ausgebildet und in ein Kraftstoffilter 4 so eingesetzt ist, daß eine von einer Förderpumpe 5 ausgehende und an dem Kraftstoffilter 4 angeschlossene und ungefilterten Kraftstoff enthaltende Vorlaufleitung 6 mit einer Rücklaufleitung 7 verbindbar ist, die von einer Hochdruckeinspritzpumpe 8 zu einem Kraftstofftank 9 führt. Das Umschaltventil 3 besteht aus einem in das Kraftstoffilter 4 eingeschraubten Hohlschraubenkörper mit einer zentral verlaufenden abgestuften Sackbohrung 10, deren Abstufung einen obenliegenden Ventilsitz 11 bildet. Ein untenliegender Ventilsitz 12 ist durch einen in die Sackbohrung 10 eingepreßten Ring 13 gebildet.

Zwischen beiden Ventilsitzen 11 und 12 ist ein Schließglied 14 frei bewegbar angeordnet, das je nach Betriebszustand der Brennkraftmaschine 2 an einem der beiden Ventilsitze 11, 12 anliegt. Das Schließglied 14 ist gemäß Fig. 2 eine Kugel, es kann aber auch ein plattenförmiges Teil sein. Die Kugel weist eine definierte Oberflächenrauhigkeit auf, durch die grundsätzlich Entlüftungsgase über die Sackbohrung 10 und eine durchgehende Querbohrung 15 dem Hohlschraubenkörper übertreten können. Ein Ringstück 16 stellt die Verbindung der Querbohrung 15 zur Rücklaufleitung 7 her.

Anstelle einer aufgerauhten Kugel für den Durchlaß der Entlüftungsgase kann der Ventilsitz 11 eine definierte Oberflächenrauhigkeit oder eine oder mehrere kleine Kerben aufweisen, ohne daß nennenswerte Kraftstoffmengen mit abgeführt werden. Durch selbstreinigende Wirkung der feinen Durchgänge beim Öffnen der Kugel - die Brennkraftmaschine ist stillgesetzt und der Kraftstoffdruck zusammengefallen -werden Verstopfungsgefahren vermieden. Die Entlüftung ist dauerhaft sichergestellt. Der untenliegende Ventilsitz 13 sowie die Kugel haben die Funktion eines Rückschlagventiles. Um hierbei eine zuverlässige Trennung zwischen der Rücklaufleitung 7 und der Vorlaufleitung 6 zu ermöglichen, kann die Kugel durch eine Feder 17 belastet sein. Die Federkraft ist hierbei gering, so daß der Öffnungsdruck während der Kraftstofförderung kleiner ist als derjenige des Überströmventils (nicht dargestellt) an der Einspritzpumpe 8.

## Patentansprüche

1. Entlüftungsvorrichtung in einer Kraftstoffanlage für luftverdichtende Einspritzbrennkraftmaschinen, mit einem für die Entlüftungsmenge vorgesehenen und stromauf eines Kraftstoffilters (4) angeordneten Durchlaß, der ausgangsseitig mit einer von einer Hochdruckeinspritzpumpe (8) zu einem Kraftstofftank (9) führenden Rücklaufleitung (7) und der eingangsseitig mit einer von einer Förderpumpe (5) ausgehenden und über den Kraftstoffilter (4) zu der Hochdruckeinspritzpumpe (8) führenden Vorlaufleitung (6) über ein Rückschlagventil in Verbindung steht, wobei dessen Schließglied (14) an den dem Eingang des Durchlasses zugewandten Ventilsitz (12) die Verbindung zwischen der Vorlauf- und Rücklaufleitung trennend zur Anlage kommt,
**dadurch gekennzeichnet,**
daß am Ausgang des Durchlasses ein zusätzlicher Ventilsitz (11) für dasselbe Schließglied (14) vorgesehen ist und daß dieser Ventilsitz (11) oder das Schließglied (14) mit einer aufgerauhten Anlagefläche oder der Ventilsitz mit mindestens einer Kerbe versehen ist, derart, daß jeweils das Schließglied lediglich bei Förderdruck an diesen Ventilsitz (11) gasdurchlässig, jedoch weitgehend flüssigkeitsdicht zur Anlage kommt.

2. Entlüftungsvorrichtung nach Anspruch 1, bei der das das Schließglied enthaltende Rückschlagventil als ein in das Kraftstoffilter (4) fest eingesetzter Hohlschraubenkörper ausgebildet ist, der eine zentral verlaufende und abgestufte Sackbohrung (10) aufweist,
**dadurch gekennzeichnet,**
daß die Stufe der Sackbohrung (10) den am Ausgang des Durchlasses angeordneten Ventilsitz (11) bildet, während der am Eingang des Durchlasses liegende Ventilsitz (12) durch einen in die Sackbohrung (10) eingepreßten Ring (13) gebildet ist.

## Claims

1. A breather device in a fuel system for air-compressing fuel-injected engines and with, provided for the quantity to be vented and disposed upstream of a fuel filter (4), a port communicating on the outlet side with a return pipe (7) leading from a high pressure injection pump (8) to a fuel tank (9) and on the inlet side, via a non-return valve, with a feed line (6) emerging from a delivery pump (5) and leading via the fuel filter (4) to the high pressure injection pump (8), its closure member (14) coming to bear on the valve seat (12) which faces the inlet of the port to break the connection between the feed and return lines, characterised in that at the outlet of the port there is an additional valve seat (11) for the same closure member (14) and in that this valve seat (11) or the closure member (14) is provided with a roughened bearing surface or the valve seat is provided with at least one notch so that in each case the closure member comes to bear on this valve seat (11) only under delivery pressure and then in a gas-permeable but substantially fluid-tight manner.

2. A breather device according to claim 1 in which the non-return valve containing the closure member is constructed as a hollow screw member which is inserted rigidly into the fuel filter (4) and which has a centrally extending and stepped blind bore (10), characterised in that the step in the blind bore (10) forms the valve seat (11) disposed at the outlet of the port, while the valve seat (12) disposed at the inlet to the port is formed by a ring (13) pressed into the blind bore (10).

## Revendications

1. Dispositif de désaération dans une installation de carburant pour des moteurs à combustion interne, à injection et compression d'air, comportant un passage prévu pour les gaz de désaération, disposé en amont d'un filtre de carburant (4) et qui est relié par sa sortie avec un conduit de retour (7), partant d'une pompe d'injection haute pression (8) pour aboutir à un réservoir de carburant (9), et par son entrée, par l'intermédiaire d'un clapet antiretour, avec un conduit d'admission (6) partant d'une pompe de refoulement (5) et aboutissant par l'intermédiaire du filtre de carburant (4) à la pompe d'injection haute pression (8), l'organe obturateur (14) du clapet venant s'appliquer contre le siège de soupape (12), dirigé vers l'entrée du passage, en coupant la liaison entre le conduit d'admission et le conduit de retour, caractérisé en ce qu'il est prévu à la sortie du passage un siège de soupape additionnel (11) pour le même organe obturateur (14) et en ce que ce siège de soupape (11) ou l'organe obturateur (14) est pourvu d'une surface d'appui rendue rugueuse, ou bien le siège de soupape est pourvu d'au moins une saignée de telle sorte que respectivement l'organe obturateur s'applique simplement sous l'effet de la pression de refoulement contre ce siège de soupape (11) en laissant passer les gaz mais en étant cependant pratiquement étanche au liquide.

2. Dispositif de désaération selon la revendication 1, dans lequel le clapet antiretour comportant l'organe obturateur est agencé comme une pièce en forme de vis creuse qui est fixée solidement dans le filtre de carburant (4) et qui comporte un trou borgne (10) disposé au centre et de profil étagé, dispositif caractérisé en ce que le gradin du trou borgne (10) constitue le siège de soupape (11) disposé à la sortie du passage tandis que le siège de soupape (12) situé à l'entrée du passage est constitué par une bague (13) emmanchée dans le trou borgne (10).
